# FASCICULE DE BREVET EUROPEEN

(11) **EP 0 421 114 B1**
(45) Date de publication et mention de la délivrance du brevet: **29.12.1993**
(21) Numéro de dépôt: 90116328.7
(22) Date de dépôt: 25.08.1990
(51) Int. Cl.: B26D 7/18

(54) **Fixation d'outil d'éjection, de séparation des poses ou outil similaire**
Befestigung eines Werkzeugs zum Ausstossen oder Abtrennen von Teilen oder eines ähnlichen Werkzeugs
Attachment of a tool for ejecting or separating parts or for a similar tool

(30) Priorité: 03.10.1989 CH 3605/89
(43) Date de publication de la demande: 10.04.1991
(73) Titulaire: BOBST S.A., CH-1001 Lausanne (CH)
(72) Inventeur: Yerly, Marcel, CH-1008 Jouxtens (CH)
(74) Mandataire: Colomb, Claude

(56) Documents cités:
- DE-A- 1 923 504
- DE-B- 1 149 976
- DE-B- 2 815 797
- US-A- 3 459 080

## Description

La présente invention concerne un dispositif de fixation d'un outil d'éjection, de séparation des poses ou outil similaire, sur les traverses réglables d'une station d'éjection des déchets ou de séparation des poses dans une machine à travailler des feuilles.

Le dispositif de fixation, du genre défini dans le préambule de la revendication 1, est connu, par exemple, du brevet DE-C-2815797.

Dans une station d'éjection des déchets d'une machine travaillant des feuilles, par exemple une presse de découpage de feuilles de carton destinées à l'emballage, il est connu de placer la feuille découpée au-dessus d'une plaque ajourée dont les diverses ouvertures sont situées exactement au-dessous des découpes effectuées dans la feuille. Ces découpes doivent être séparées de la feuille, car elles ne font pas partie du produit fini. Pour cela, les découpes sont amenées en contact avec des éjecteurs qui ont pour fonction d'agir sur la découpe de manière à la détacher complètement de la feuille et de la pousser ou de l'éjecter au travers de l'ouverture correspondante de la plaque ajourée.

Plusieurs solutions ont, jusqu'à ce jour, été proposées pour placer chaque éjecteur en face de la découpe correspondante. Par exemple, selon le brevet DE-C-2158907, dans la station d'éjection des déchets de la presse de découpage, les éjecteurs sont montés de façon à être déplaçables sur les traverses, elles-mêmes déplaçables sur deux cadres situés au-dessus et au-dessous de la table ajourée sur laquelle est placée la feuille découpée, afin de pouvoir être placés en fonction de la position des découpes à éjecter.

Il faut souligner que les feuilles comportent, généralement, un grand nombre de déchets à éjecter et que, par conséquent, les cadres supérieur et inférieur leront équipés d'un nombre correspondant d'outils d'éjection, parfois jusqu'à une centaine et plus.

Dans le brevet DE-C-2815797, deux possibilités de déplacement relatif, à savoir celui du support d'éjecteur par rapport à deux guides sous forme de mordaches et celui des guides (ou mordaches) par rapport à la traverse, permettent de positionner exactement l'aiguille d'éjection en face de la découpe. Il est à remarquer que ce genre de fixation, qui a l'avantage de permettre, par une seule action sur la tête de vis, d'agir simultanément sur deux déplacements relatifs, a déjà simplifié le positionnement des éjecteurs en question. Toutefois, étant donné le nombre très important d'éjecteurs par station d'éjection, l'opération de positionnement des éjecteurs reste fastidieuse puisque l'opérateur doit, à l'aide d'une clé, visser plus ou moins chaque vis, suivant qu'il veut effectuer l'une des trois opérations de montage/démontage, déplacement ou verrouillage. La détermination exacte du degré de vissage de la vis pour pouvoir effectuer l'une des trois opérations n'est évidemment pas aisée et exige beaucoup de temps lorsqu'il s'agit de positionner une centaine d'éjecteurs. A cela, s'ajoute d'autres inconvénients. Par exemple, le dispositif de fixation ne constitue pas un ensemble aisément montable sur les traverses car, le fait que les mordaches puissent tourner indépendamment l'une de l'autre sur le tirant et, ainsi, ne pas avoir leur surface d'appui parallèle à la surface de guidage de la traverse, rend le montage malaisé. La vis formant le tirant peut être insuffisamment vissée dans le cas du verrouillage. Dans le cas où la vis est, par inadvertance, trop dévissée lors de l'opération de déplacement, les mordaches peuvent s'échapper de la traverse. Le montage/démontage doit s'effectuer presque nécessairement à l'aide des deux mains.

Il peut arriver qu'après verrouillage sur la traverse, le dispositif de fixation soit de biais par rapport à la direction longitudinale de la traverse. Lors du fonctionnement de la machine, les vibrations auront tendance à redresser le dispositif. Ce redressement entraînera une diminution de la précontrainte de serrage et, ainsi, une chute du dispositif qui peut provoquer de graves détériorations à l'installation.

Il arrive aussi qu'un monteur, pressé de verrouiller en position le grand nombre d'éjecteurs, spécialement dans le cas d'une machine à haute performance, agisse avec trop de force sur la vis de serrage du dispositif de fixation et provoque ainsi une rupture de certains éléments. Pour éviter ce danger, un contrôle de la force de serrage est nécessaire.

La solution au problème posé est donnée par le dispositif de fixation défini dans la revendication 1.

La solution proposée a l'avantage de mettre et de maintenir aisément chaque dispositif de fixation dans l'état susceptible de réaliser l'une des trois opérations mentionnées ci-dessus. D'autre part, il s'est avéré qu'il était avantageux d'avoir tous les dispositifs simultanément dans le même état d'opération. Ceci peut être aisément réalisé en choisissant la même position pour les moyens de serrage de tous les dispositifs de fixation. En principe, toutes ces opérations peuvent s'effectuer d'une seule main, très rapidement, sans attention particulière et sans qualification ou connaissance spécifique, ceci avec une sécurité de fonctionnement égale, sinon supérieure, à l'art antérieur.

En référence au dessin annexé, il sera maintenant décrit, à titre d'exemple, un mode de réalisation préféré de l'invention, dans lequel :
- la figure 1 représente un coupe longitudinale schématique au travers du dispositif de fixation en prise avec la traverse déplaçable d'une station d'éjection,
- la figure 2 représente une vue de profil selon la figure 1.

Le dispositif de fixation comprend un tirant 6 sous forme de tige munie, a une première extrémité, d'une tête 13. Sur le tirant 6 sont montés successivement, en coulissement libre, un support 4 du dispositif d'éjection 5, 26, support venant buter en direction de la tête 13, un premier guide sous forme de mordache 1 en contact de pression avec le support 4, un deuxième guide ou mordache en forme de mâchoire 2, un élément résilient sous forme de douille résiliente 8 et une rondelle 9 en métal. Des moyens de serrage 10 du tirant 6, montés sur la deuxième extrémité du tirant 6, sont destinés à pousser, avec plus ou moins de force en direction de la tête 13, tous les éléments montés coulissant sur le tirant 6. La tête 13 du tirant 6 pénètre à l'intérieur d'une rainure 16 en forme de T du support 4, de manière à autoriser un déplacement longitudinal et rotationnel du support 4 par rapport à la mordache 1. La mordache 1 et la mâchoire 2 sont chacune munie d'au moins une première surface d'appui 1a, 2a destinée à venir en contact avec deux guides longitudinaux de la traverse 3 déplaçable sur l'un des deux cadres mobiles (non représentés) de la station d'éjection. Le profil de la surface d'appui 1a de la mordache 1 a la forme d'un V. L'outil d'éjection est constitué d'un corps cylindrique creux 5 dans lequel s'engage, en coulissement libre, la partie arrière d'une aiguille d'éjection 26. La mordache 1 comprend un prolongement 1d orienté en direction de la mâchoire 2. Le prolongement 1d est muni d'une ouverture 1f pour laisser passer le tirant 6 en coulissement libre, et d'une deuxième surface d'appui 1e destinée à venir en contact avec une deuxième surface d'appui 2e de la mâchoire 2. La mâchoire 2 est munie d'un ergot de guidage 12 en prise avec une rainure 14 faite dans le prolongement 1d de la mordache 1 pour empêcher que la mordache 1 et la mâchoire 2 ne puisse tourner sur le tirant 6 indépendamment l'une de l'autre. La mordache 1 possède, sur son prolongement 1d, une troisième surface d'appui 1g essentiellement parallèle à l'axe du tirant 6 et destinée à venir en contact avec la surface longitudinale de guidage de la traverse 3.

Les moyens de serrage 10 du tirant 6 sont constitués d'un levier sous forme de came 10 rotative dont l'axe de rotation 11 est monté de façon fixe sur la deuxième extrémité du tirant 6 et perpendiculairement à l'axe de ce dernier. La came 10 est composée de deux parties identiques, parallèles et symétriquement situées par rapport à l'axe du tirant 6. La surface d'action de chaque partie de came 10 est en contact avec la rondelle 9 et comprend trois portions rectilignes successives A, B, C reliées entre elles par des portions arrondies, et distantes de l'axe de rotation 11 d'une longueur respectivement L₁, L₂, L₃, avec L₁ < L₂ < L₃. La came 10 peut être entraînée en rotation à l'aide d'une clé 26, escamotable ou non, en prise avec une rainure 15 faite dans la came 10. La came 10 a pour fonction de faire varier la pression de contact, d'une part, entre les divers éléments montés coulissant sur le tirant 6 et, d'autre part, entre les surfaces d'appui 1a, 2a, 1g de la mordache 1 et de la mâchoire 2 et les surfaces de guidage de la traverse 3, afin de permettre au dispositif de fixation de réaliser l'une des trois opérations en question, à savoir montage/démontage, déplacement ou verrouillage. A partir de la figure 1, le fonctionnement de la came 10 est aisé à comprendre. Quand la surface B est en contact avec la rondelle 9, les éléments en question sont légèrement en pression l'un contre l'autre, au point qu'un mouvement relatif entre eux devient possible. La surface B correspond donc à l'opération de déplacement. Quand la came 10 est tournée dans le sens des aiguilles d'une montre, la surface C viendra en contact avec la rondelle 9. Etant donné que L₃ > L₂, la rondelle est poussée en direction des éléments coulissants en question, au point que, la pression de contact entre les éléments étant fortement augmentée, tout déplacement entre eux devient impossible. La surface C correspond donc à l'opération de verrouillage. Enfin, quand, par rotation de la came 10 dans le sens inverse des aiguilles d'une montre, la surface A est mise en contact avec la rondelle 9, étant donné que L₁ < L₂ < L₃, la rondelle 9 se déplace dans le sens opposé des éléments coulissants, au point que la pression de contact entre eux est presque annulée. Dans cette position, les éléments peuvent être montés/démontés relativement l'un par rapport à l'autre. La surface A correspond donc à l'opération de montage/démontage.

Le rôle de la douille résiliente 8, par exemple en élastomère de 95° Shore, est de contrôler la force exercée par la came 10 sur le dispositif, en ce sens que la longueur de la douille 8 variera proportionnellement aux forces de compression en jeu. De plus, la douille résiliente 8 facilite le passage de la came 10 d'une position à l'autre et exécute tout rattrapage de jeu. La douille résiliente 8 peut être remplacée par tout autre élément similaire, par exemple des rondelles ressort. Entre le prolongement 1d de la mordache 1 et la mâchoire 2 est interposé un ressort 17 de compression monté sur le tirant 6 qui tend à écarter la mordache 1 et la mâchoire 2 l'une de l'autre.

Il est apparu avantageux de réaliser la mâchoire 2 en aluminium et la mordache 1 et le support 4 d'outil en matière synthétique pour diminuer au maximum le poids du dispositif de fixation.

Il est évident que de nombreuses modifications peuvent être apportées au mode de réalisation du dispositif de fixation décrit ci-dessus, sans sortir du cadre de la présente invention. Ainsi, la tête 13 du tirant 6 peut être constituée par un écrou en prise avec un filetage de la tige formant le tirant 6 ou tout autre élément monté de façon fixe, escamotable ou non, sur la première extrémité du tirant 6. La came 10 qui sert de levier peut avoir son axe de rotation 11 perpendiculaire à l'axe du tirant 6. De même, un genre de levier de serrage autre que celui de came peut être envisagé.

De même, pour l'homme de l'art, il est évident que le dispositif de fixation, décrit ci-dessus en relation avec l'outil d'éjection, peut être utilisé dans le cas de la fixation d'un outil presseur, d'un outil guide, d'un outil de séparation des poses ou outil similaire, dans une station d'éjection des déchets ou de séparation des poses.

Enfin, il est à noter que le dispositif de fixation décrit ci-dessus résoud parfaitement le risque d'une diminution de la précontrainte de serrage des mordaches sur la traverse de la station en question, diminution causée par un montage en biais du dispositif sur la traverse, grâce à l'élément résilient 8 qui autorise un redressement du dispositif, tout en maintenant la précontrainte à peu près à sa valeur initiale. De plus, il n'y a plus de danger d'un serrage trop élevé puisque ce dernier est automatiquement limité par l'élément résilient 8. Il s'ensuit que des matériaux de plus faible résistance, et donc plus légers, peuvent être utilisés.

## Revendications

1. Dispositif de fixation d'un outil d'éjection, de séparation des poses ou outil similaire, sur les traverses réglables d'une station d'éjection des déchets ou de séparation des poses dans une machine à travailler des feuilles, ce dispositif comprenant un tirant (6) sous forme de tige munie, à une première extrémité, d'une tête (13), tirant sur lequel sont montés successivement, en coulissement libre, un support (4) de l'outil (5, 26), ce support étant librement en prise avec la tête (13) du tirant (6), un premier et deuxième guide (1, respectivement 2), chacun muni d'au moins une première surface d'appui (1a, 2a) inclinée relativement à l'axe du tirant (6) et destinée à coopérer respectivement avec deux surfaces de guidage correspondantes d'une traverse (3) de la station, des moyens de serrage (10) montés sur la deuxième extrémité du tirant (6) et destinés à pousser les éléments coulissants en direction de la tête (13) du tirant (6), de manière à varier leur pression de contact pour rendre possible l'une des trois opérations suivantes: le montage/démontage, le déplacement ou le verrouillage des divers éléments relativement entre eux et à la traverse (3), caractérisé en ce que :
- le deuxième guide (2) a la forme d'une mâchoire et est muni d'une deuxième surface d'appui (2e) inclinée, opposée à la première surface (2a) relativement à l'axe du tirant (6) et destinée à venir en contact avec une deuxième surface d'appui (1e) inclinée du premier guide (1), de sorte que, lors du serrage, une troisième surface d'appui (1g) du premier guide (1) soit pressée en contact avec une surface de guidage de la traverse (3) selon une direction essentiellement perpendiculaire à l'axe du tirant (6),
- les deux guides (1, 2) sont munis de moyens de blocage en rotation (12, 14) de l'un par rapport à l'autre sur le tirant (6),
- les moyens de serrage (10) comprennent trois positions A, B et C dont chacune est définie relativement à l'une desdites trois opérations, et
- un élément résilient (8) de rattrapage de jeu et de contrôle de la force de serrage est interposé entre le point d'action des moyens de serrage (10) et le deuxième guide (2).

2. Dispositif selon la revendication 1, caractérisé en ce que les moyens de serrage (10) comprennent un levier sous forme de came (10) rotative dont l'axe de rotation (11), perpendiculaire à l'axe du tirant (6), est monté de façon fixe sur le tirant (6), dont la surface d'action comprend trois parties rectilignes A, B et C réunies entre elles par des parties arrondies, les parties rectilignes A, B et C étant distantes perpendiculairement à l'axe de rotation (11) d'une longueur égale respectivement à L₁, L₂, L₃, avec L₁ < L₂ < L₃, L₁ correspondant au montage/démontage, L₂ au déplacement et L₃ au verrouillage, et les moyens de serrage (10) étant conçus de manière à ce que, lorsque la came (10) passe d'une position à une autre par rotation, l'élément résilient (8) soit soumis à un allongement ou à un racourcissement proportionel à la différence entre les deux distances L₁, L₂ ou L₃ respectives avant et après rotation de la came (10), de façon à provoquer ainsi une variation de pression de contact, entre les divers éléments, proportionnelle à cette même différence.

3. Dispositif selon l'une des revendications 1 et 2, caractérisé en ce que le levier est composé de deux cames (10) identiques situées symétriquement par rapport à l'axe du tirant (6).

4. Dispositif selon l'une des revendications 1 à 3, caractérisé en ce que la troisième surface d'appui (1g) du premier guide (1) est essentiellement parallèle à l'axe du tirant (6).

5. Dispositif selon l'une des revendications 2 à 4, caractérisé en ce qu'une rondelle (9) en métal est interposée entre le point d'action de la came (10) et l'élément résilient sous forme de douille (8) en élastomère montée sur le tirant.

6. Dispositif selon l'une des revendications précédentes, caractérisé en ce que le profil de la surface d'appui (1a) du premier guide (1) est en forme de V.

7. Dispositif selon l'une des revendications précédentes, caractérisé en ce qu'un ressort (17) de compression, interposé entre les deux guides (1, 2), tend à les écarter l'un de l'autre dans la direction de l'axe du tirant (6).

8. Dispositif selon l'une des revendications précédentes, caractérisé en ce que la tête (13) du tirant (6) est en prise avec l'intérieur d'une rainure (16) en forme de T du support (4) d'outil, de manière à autoriser un mouvement rotationnel et longitudinal du support (4) relativement au premier guide (1).

9. Dispositif selon l'une des revendications précédentes, caractérisé en ce que la tête (13) du tirant (6) est montée, escamotable on non, sur le tirant (6).

## Claims

1. Device for fastening a stripping, a blank separating or a similar tool, on the adjustable crossbars of a waste stripping or a blank separating station within a sheet processing machine, the device comprising a rod-shaped tie bar (6) provided with a headed end (13), the said tie bar carrying successively a freely shifting support (4) for the tool (5, 26), the support being in free engagement with the headed end (13) of the tie bar (6), a first and a second guide (1 and 2) each being provided at least with one supporting surface (1a, 2a) slanted with regard to the axis of the tie bar (6) and destined to act jointly with two corresponding guiding surfaces of a crossbar (3) of the station, tightening means (10) fitted on the second end of the tie bar (6) and destined to push the sliding components towards the headed end (13) of the tie bar (6) in order to bring about a variation of their contact pressure thereby enabling the execution, as required, of the three following operations, ie the fitting and the dismantling, the shifting or the locking of the various components with regard to one another and to the crossbar (3), characterised by:
- the second guide (2) having the shape of a jaw and being provided with a second slanted supporting surface (2e) which latter is opposite the first surface (2a) with regard to the axis of the tie bar (6) and destined to enter into contact with a second slanted supporting surface (le) of the first guide (1) in such a way as when tightening takes place, a third supporting surface (1g) of the first guide (1) will be held in contact with a guiding surface of the crossbar (3) in a direction essentially perpendicular to the axis of the tie bar (6),
- Both guides (1, 2) being provided with means (12, 14) for interlocking the rotary shifting one with regard to the other on the tie bar (6),
- Tightening means (10) having three positions (A, B and C) available, each being determined one with regard to the said operations, and
- A resilient element (8) for play catch-up and tightening strength control being arranged between the action point of the tightening means (10) and the second guide (2).

2. Device according to claim 1, characterised by the tightening means (10) comprising a lever shaped as a rotary cam (10) whose rotary axle (11) is perpendicular to the axis of the tie bar (6), and fitted permanently on the tie bar (6) whose surface of action includes three straight parts (A, B and C) held together by rounded parts, the straight parts (A, B and C) being distant perpendicularly to the rotary axle (11) by a distance equal to L₁, L₂, and L₃, with L₁ < L₂ < L₃, L₁ corresponding to the fitting and dismantling, L₂ to the shifting and L₃ to the interlocking operations, the interlocking means (10) being designed in such a way that, with the cam (10) moving rotarily from one position to the other, the resilient element (8) will be subjected to lengthening or shortening proportional to the difference between the two distances L₁, L₂ or L₃ respectively before or after the rotation of the cam (10), thereby causing a variation of the contact pressure between the various elements, which is proportional to this same difference.

3. Device according to one of the claims 1 and 2, characterised by the lever being composed of two identical cams (10) situated symmetrically with regard to the axis of the tie bar (6).

4. Device according to one of the claims 1 to 3, characterised by the third supporting surface (1g) of the first guide (1) being essentially parallel to the axis of the tie bar (6).

5. Device according to one of the claims 2 to 4, characterised by a metal washer (9) being intercalated between the action point of the cam (10) and the resilient element shaped as an elastomere bushing (8) itself fitted on the tie-bar.

6. Device according to one of the aforementioned claims, characterised by the V-shaped profile of the supporting surface (1a) of the first guide (1).

7. Device according to one of the aforementioned claims, characterised by a compression spring (17) intercalated between the two guides (1, 2) tending to move them apart in the direction of the axis of the tie bar (6).

8. Device according to one of the aforementioned claims, characterised by the headed end (13) of the tie bar (6) being held in a T-shaped groove (16) of the tool support (4) in such a way as to enable a rotary and longitudinal movement of the support (4) with regard to the first guide (1).

9. Device according to one of the aforementioned claims, characterised by the headed end (13) of the tie bar (6) being fitted as a retractable or non-retractable item on the tie bar (6).

## Patentansprüche

1. Vorrichtung zum Befestigen eines Ausbrech-, Nutzentrenn- oder ähnlichen Werkzeugs an einstellbaren Querträgern einer Abfallausbrech- oder Nutzentrennstation in einer bogenverarbeitenden Maschine, wozu diese Vorrichtung eine am ersten Ende mit einem Kopfstück (13) versehene Zugstange (6) umfasst, auf welche nacheinander ein frei am Kopfstück (13) der Zugstange (6) anstehender Halter (4) des Werkzeugs (5, 26), eine erste und zweite Führung (1, bzw. 2) mit je wenigstens einer Auflagefläche (1a, 2a), die in bezug auf die Achse der Zugstange (6) geneigt und zum Zusammenwirken mit zwei entsprechenden Führungsflächen eines Querträgers (3) der Station bestimmt sind, Spannmittel (10) am zweiten Ende der Zugstange (6) zum Drücken der Gleitstücke gegen das Kopfstück (13) der Zugstange (6) zur Variierung des Berührungsdrucks im Hinblick auf die mögliche Durchführung einer der drei folgenden Vorgänge, das heisst, Ein- bzw. Ausbau, Verschiebung oder Verriegelung, der verschiedenen Bestandteile im Verhältnis zueinander und zum Querträger (3) angeordnet sind, dadurch gekennzeichnet, dass
- die zweite Führung (2) die Form eines Klemmbackens aufweist und mit einer zweiten, geneigten Auflagefläche (2e) versehen ist, die der ersten Auflagefläche (2a) in bezug auf die Achse der Zugstange (6) gegenüber liegt und mit einer zweiten, geneigten Auflagefläche (1e) der ersten Führung (1) in Berührung kommt, damit beim Spannen eine dritte Auflagefläche (1g) der ersten Führung (1) gegen eine Führungsfläche des Querträgers (3) richtungsmässig grösstenteils rechtwinklig zur Achse der Zugstange (6) gedrückt wird,
- die beiden Führungen (1, 2) mit Mitteln (12, 14) zur Verhinderung der Drehung derselben zueinander auf der Zugstange (6) versehen sind,
- die Spannmittel (10) drei Stellungen (A, B, C) umfassen, die jeweils im Verhältnis zu einem der drei erwähnten Vorgänge definiert sind,
- ein elastischer Bestandteil (8) zwischen dem Einsatzpunkt der Spannmittel (10) und der zweiten Führung (2), zum Aufheben des Spiels und zur Einhaltung der Spannkraft angeordnet ist.

2. Vorrichtung gemäss Patentanspruch 1, daduch gekennzeichnet, dass die Spannmittel (10) einen Hebel in der Form eines Drehnockens (10) umfasst, dessen Drehachse (11) rechtwinklig zur Achse der Zugstange (6) fest auf die Zugstange (6) montiert ist, dessen Einsatzfläche drei geradlinige Abschnitte (A, B, C), die untereinander durch abgerundete Abschnitte verbunden sind, besitzt, wobei die geradlinigen Abschnitte (A, B, C) um eine unterschiedliche Länge L₁, L₂, L₃, das heisst L₁ < L₂ < L₃, rechtwinklig zur Drehachse (11) abstehen, wobei L₁ dem Ein- bzw. Ausbau, L₂ der Verschiebung und L₃ der Verriegelung entspricht und die Spannmittel (10) so gestaltet sind, dass der elastische Bestandteil (8) bei Hinüberwechseln des Nockens (10) durch Drehbewegung von einer Stellung zur anderen einer Verlängerung oder Verkürzung unterworfen ist, die sich zur Differenz zwischen je zwei der Abstände L₁, L₂ oder L₃ vor oder nach der Drehbewegung des Nockens (10) proportional verhält, eine Variierung des Berührungsdrucks zwischen den verschiedenen Bestandteilen proportional zur eben derselben Differenz herbeigeführt wird.

3. Vorrichtung gemäss einem der Patentansprüche 1 und 2, dadurch gekennzeichnet, dass der Hebel aus zwei gleichen Nocken (10) besteht, die in bezug auf die Achse der Zugstange (6) symmetrisch angeordnet sind.

4. Vorrichtung gemäss einem der Patentansprüche 1 bis 3, dadurch gekennzeichnet, dass die dritte Auflagefläche (1g) der ersten Führung (1) grösstenteils parallel zur Achse der Zugstange (6) steht.

5. Vorrichtung gemäss einem der Patentansprüche 2 bis 4, dadurch gekennzeichnet, dass eine metallische Unterlagsscheibe (9) zwischen dem Einsatzpunkt des Nockens (10) und dem elastischen Bestandteil in Form einer Elastomerbuchse (8) auf der Zugstange eingelegt ist.

6. Vorrichtung gemäss einem der vorerwähnten Patentansprüche, dadurch gekennzeichnet, dass das Profil der Auflagefläche (1a) der ersten Führung (1) V-förmig gestaltet ist.

7. Vorrichtung gemäss einem der vorerwähnten Patentansprüche, dadurch gekennzeichnet, dass eine Druckfeder (17) zwischen den beiden Führungen (1, 2) dieselben in der Richtung der Achse der Zugstange (6) auseinanderdrückt.

8. Vorrichtung gemäss einem der vorerwähnten Patentansprüche, dadurch gekennzeichnet, dass das Kopfstück (13) der Zugstange (6) mit einer T-förmigen Kehlung (16) des Werkzeughalters (4) so im Eingriff steht, dass eine Dreh- und Längsbewegung des Halters (4) in bezug auf die erste Führung (1) ermöglicht wird.

9. Vorrichtung gemäss einem der vorerwähnten Patentansprüche, dadurch gekennzeichnet, dass das Kopfstück (13) der Zugstange (6) versenkbar oder nichtversenkbar auf der Zugstange (6) angeordnet ist.
